# EUROPÄISCHE PATENTSCHRIFT

(11) **EP 1 758 214 B1**
(45) Veröffentlichungstag und Bekanntmachung des Hinweises auf die Patenterteilung: **19.12.2007**
(21) Anmeldenummer: 06017500.7
(22) Anmeldetag: 23.08.2006
(51) Int. Cl.: H01R 31/06

(54) **Anordnung mit Leistungshalbleitermodul und mit Anschlussverbinder**
Assembly with a power semiconductor module and a connector
Assemblage avec un module semiconducteur de puissance et un connecteur

(30) Priorität: 24.08.2005 DE 102005039946
(43) Veröffentlichungstag der Anmeldung: 28.02.2007
(73) Patentinhaber: SEMIKRON Elektronik GmbH & Co. KG, 90431 Nürnberg (DE)
(72) Erfinder: Ebersberger, Frank, 90518 Altdorf (DE); Steger, Jürgen, 91335 Hiltpoltstein (DE)

(56) Entgegenhaltungen:
- FR-A3- 2 763 182
- US-A1- 2002 055 288

## Beschreibung

Die Erfindung beschreibt eine Anordnung mit einem Leistungshalbleitermodul mit als Federn ausgebildeten Kontaktelementen und mindestens einem Anschlussverbinder für diese Kontaktelemente. Moderne Ausgestaltungen von Leistungshalbleitermodulen mit hoher Leistung bezogen auf ihre Baugröße, wie sie beispielhaft aus der Druckschrift DE 10 2004 025 609 A1 bekannt sind, sind der Ausgangspunkt dieser Erfindung.

Die DE 10 2004 025 609 A1 offenbart ein Leistungshalbleitermodul, zur Montage auf einer Kühleinrichtung, mit einem Gehäuse und Verbindungselementen für Last- und Hilfsanschlüsse. Die Lastanschlusselemente sind hierbei ausgebildet als Metallformkörper mit einer Ausnehmung für eine Schraubverbindung. Die Hilfsanschlüsse sind ausgebildet als Federkontaktelemente zur Druckkontaktierung mit einer oberhalb des Leistungshalbleitermoduls angeordneten Leiterplatte. Diese Leiterplatte bildet vorzugsweise die gesamte externe Zuleitung, sowohl der Last- als auch der Hilfsanschlüsse aus.

Eine derartige Ausgestaltung ist besonders geeignet für eine Vielzahl von Hilfskontakten, beispielhaft für die Steueranschlüsse der im Leistungshalbleitermodul angeordneten Leistungshalbleiterbauelemente, deren Hilfsemitteranschlüsse und zusätzliche Sensoranschlüsse. Bei einer geringen Anzahl von Hilfskontakten wie beispielhaft bei einem halbgesteuerten Gleichrichtermodul bestehend aus einer Reihenschaltung einer Diode und einem Thyristor erweist sich die Verbindung mittels Leiterplatte als zu aufwendig, speziell, wenn die externen Lastzuleitungen nicht mittels der gleichen Leiterplatte ausgebildet sind.

Weiterhin sind beispielhaft aus der DE 101 00 460 Leistungshalbleitermodule bekannt, die eine geringe Anzahl von Hilfskontaktelementen aufweisen und wobei diese als Steckverbinder ausgebildet. Nachteilig an dieser seit langem bekannten Ausbildung eines Leistungshalbleitermoduls ist, dass dieses keine flexible Ausgestaltung der externen Zuleitungen gestattet. Die Flexibilität der oben genannten Ausgestaltung eines Leistungshalbleitermoduls ist hier nicht gegeben.

Die FR-A-2763182 offenbart ein Steckernetzteil mit flexibler Anschlussbelegung ausgebildet als eine Anordnung mit einer leistungselektronischen Schaltung und mit einem auswechselbaren Anschlussverbinder, wobei die leistungselektronische Schaltung in einem Gehäuse mit Anschlusselementen für Lastanschlüsse angeordnet ist. Die Lastanschlüsse sind als Federkontaktelemente ausgebildet, welche im Inneren des Gehäuses angeordnet sind. Der Anschlussverbinder bildet einen weiteren integralen Gehäuseteil und weist Verbindungseinrichtungen zur Verbindung mit den Lastanschlüssen auf. Der Anschlussverbinder verbindet somit die Lastanschlüsse mit verschiedenen externen Anschlusskontaktierungen.

Der vorliegenden Erfindung liegt die Aufgabe zu Grunde eine Anordnung mit einem Leistungshalbleitermodul vorzustellen, wobei externe Zuleitungen in einfacher weise mit als Federkontaktelemente ausgebildeten Anschlusselementen, vorzugsweise Hilfsanschlusselementen, verbunden werden können.

Diese Aufgabe wird gelöst durch eine Anordnung nach dem Anspruch 1, spezielle Ausgestaltungen finden sich in den Unteransprüchen. Der Grundgedanke der Erfindung geht aus von einem Leistungshalbleitermodul mit einem isolierenden Gehäuse und einem vorteilhafterweise einstückig damit verbundenen Deckel. Das Leistungshalbleitermodul weist zu seinem externen Anschluss Leistungsanschlüsse und Hilfsanschlüsse auf. Erfindungsgemäß sind diese zumindest teilweise als aus dem Gehäuse herausführende Federkontaktelemente ausgebildet. Die Anordnung weist weiterhin einen Anschlussverbinder, der mit dem Gehäuse des Leistungshalbleitermoduls verbunden ist, auf. Hierzu weist das Gehäuse erste Verbindungseinrichtungen und der Anschlussverbinder zweite Verbindungseinrichtungen auf.
Der Anschlussverbinder ist vorzugsweise ausgebildet als ein Isolierstoffformkörper mit mindestens einen zumindest teilweise darin eingebetteten Metallformkörper. Dieser Metallformkörper weist mindestens eine Kontaktfläche zur Kontaktierung mit dem Federkontaktelement des Leistungshalbleitermoduls und mindestens einem Kontaktelement zur externen Anschlusskontaktierung auf.

Die Erfindung wird anhand von Ausführungsbeispielen in Verbindung mit den Fig. 1 bis 3 näher erläutert.

Fig. 1 zeigt einen Anschlussverbinder für die Anordnung mit einem Leistungshalbleitermodul.

Fig. 2 zeigt eine Ausgestaltung eines Leistungshalbleitermoduls.

Fig. 3 zeigt die erfindungsgemäße Anordnung mit einem Leistungshalbleitermodul und einem Anschlussverbinder.

Fig. 1 zeigt einen Anschlussverbinder (6) für die Anordnung mit einem Leistungshalbleitermodul (1), wobei Fig. 1a den Anschlussverbinder (6) in einer dreidimensionalen Darstellung von schräg oben und Fig. 1b den Anschlussverbinder (6) von untern zeigt. Dargestellt ist hier jeweils ein Isolierstoffformkörper (60), vorzugsweise aus Kunststoff, mit einer Ausnehmung (62) zur Durchführung einer Befestigungsschraube. Weiterhin weist der Isolierstoffformkörper (60) drei als Rastnasen (64) ausgebildete Fortsätze auf. Diese Rastnasen (64) sind auf der dem Leistungshalbleitermodul (1) zugewandten Seite des Anschlussverbinders (6) angeordnet.

In den Isolierstoffformkörper (60) eingespritzt sind hier zwei Metallformkörper (7), die auf der Oberseite des Anschlussverbinders (6) aus dem Isolierstoffformkörper (60) herausragen und jeweils einen Stecker (70) bilden. Alternativ sind auch Steckhülsen, Lötfahnen oder Lötstifte bevorzugte Ausführungsformen dieser Kontaktelemente. Es ist weiterhin bevorzugt, wenn bei der Anordnung einer Mehrzahl von Kontaktelementen (70) eines Anschlussverbinders (6) diese Kontaktelemente unterschiedlich ausgebildet sind. Beispielhaft kann dies durch verschieden breite Stecker realisiert werden. Somit sind die Kontaktelement verwechslungssicher ausgebildet.

Auf der Unterseite des Anschlussverbinders (6) bilden die Metallformkörper (7) je eine Kontaktfläche (72) zur Kontaktierung mit einem Federkontaktelement (50) aus. Der Isolierstoffformkörper (60) ist auf der Unterseite des Anschlussverbinders (6) derart ausgebildete, dass diese Kontaktflächen (72) nicht über die untere Begrenzung des Anschlussverbinder (6) herausragen, sondern vorzugsweise gegenüber dieser Begrenzung zurückversetzt sind. Die Metallformkörper (7) sind zur Isolation zueinander im Isolierstoffformkörper (6) und auch darüber hinausreichend ausreichend voneinander beabstandet.

Fig. 2 zeigt eine Ausgestaltung eines erfindungsgemäß weitergebildeten Leistungshalbleitermoduls (1) mit einer Grundplatte (2) und einem Kunststoffgehäuse (3) welches darin angeordnete Leistungshalbleiterbauelemente umschließt. Zur externen elektrischen Verbindung weist das Leistungshalbleitermodul Last- (4) und Hilfsanschlüsse (5) auf. Die Lastanschlusselemente (4) sind als Metallformkörper mit einer Ausnehmung für Schraubanschlüsse ausgebildet, während auf der Oberseite des Leistungshalbleitermoduls (1) angeordneten Hilfsanschlüsse (5) als Kontaktfedern (50), hier als Tonnenfedern, ausgebildet sind. Diese Tonnenfedern (50) reichen durch mit Domen versehenen Ausnehmungen (30) zur Positionierung der Tonnenfedern (50) aus dem Gehäuse (3) heraus um eine externe Kontaktierung zu erlauben. Dem Stand der Technik entsprechend weist das Gehäuse vier weitere Ausnehmungen (36) auf, die der Befestigung einer oberhalb des Leistungshalbleitermoduls (1) angeordneten Leiterplatte dienen.

Erfindungsgemäß weist das Gehäuse (3) Verbindungseinrichtungen zur Anordnung mindestens eines Anschlussverbinders (6) auf. Diese Verbindungseinrichtungen sind benachbart zu den Hilfskontaktanschlüssen (30) angeordnet und hier als weitere Ausnehmungen (32, 34) ausgebildet. Dargestellt sind zwei Varianten der Ausnehmungen. Die erste Ausgestaltung weist eine Ausnehmung (32) mit einem als Dome gestalteten Fortsatz auf, in den eine Schraube angeordnet und darin fixiert wird. Die zweite Ausgestaltung ist eine Mehrzahl von Ausnehmungen (34) die als Durchführungen für Rastnasen (64) dienen und wobei der die Ausnehmungen umgebende Bereiche des Gehäuses (3) auf dessen Innenseite als Widerlage für diese Rastnasen (64) wirken.

Fig. 3 zeigt die erfindungsgemäße Anordnung mit einem Leistungshalbleitermodul (1) gemäß Fig. 2 und einem Anschlussverbinder (6) gemäß Fig. 1 dar. Hierbei sind die Rastnasen (64) des Anschlussverbinders (6) in den zugeordneten Ausnehmungen (32) des Gehäuses (3) des Leistungshalbleitermoduls (1) angeordnet. Hierdurch wird die sichere elektrische Verbindung zwischen den Tonnenfedern (50) und den Kontaktflächen (72) des Anschlussverbinders (6) hergestellt. Nun steht durch die erfindungsgemäße Anordnung für die externe Zuleitung ein Steckkontakt (70) am Leistungshalbleitermodul (1) zur Verfügung.

Weiterhin kann mittels einer nicht dargestellten Schraube der Anschlussverbinder (6) mit dem Leistungshalbleitermodul (1) verbunden werden. Dies stellte eine Alternative zur Schnapp- Rast- Verbindung (34, 64) dar, kann allerdings auch mit dieser kombiniert werden. Falls eine Schraubverbindung die einzige Kraftreinleitung über den Anschlussverbinder (6) auf das Federkontaktelement (50) ist, weist der Anschlussverbinder (6) vorzugsweise mindestens einen stiftartigen Fortsatz, ähnlich den Rastnasen, auf zur verdrehsicheren Anordnung des Anschlussverbinders (6) auf dem Gehäuse (3) des Leistungshalbleitermodul (1). Ebenso geeignet ist ein stiftartiger Fortsatz des Gehäuses mit einer zugeordneten Ausnehmung des Anschlussverbinders.

## Patentansprüche

1. Anordnung mit einem Federkontaktelemente aufweisenden Leistungshalbleitermodul (1) und mit einem Anschlussverbinder (6), wobei das Leistungshalbleitermodul (1) ein Gehäuse (3) sowie Anschlusselemente für Last- (4) und Hilfsanschlüsse (5) aufweist, wobei die Hilfsanschlüsse als durch jeweils einen zugeordneten Dom hindurchreichende teilweise als aus dem Gehäuse (3) herausführende Tonnenfedern (50) ausgebildet sind, und das Gehäuse (3) erste Verbindungseinrichtungen (32, 34) zur Verbindung mit dem Anschlussverbinder (6) aufweist, wobei dieser zweite Verbindungseinrichtungen (62, 64) zur Verbindung mit dem Gehäuse (3) des Leistungshalbleitermoduls (1) aufweist, sowie mindestens einen Metallformkörper (7) mit mindestens einer Kontaktflächen (72) zur Kontaktierung mit einem Federkontaktelement (5) eines Hilfsanschlusses des Leistungshalbleitermodul (1) und mit mindestens einem Kontaktelement (70) zur externen Anschlusskontaktierung und wobei die Verbindungseinrichtung (32, 62) zwischen dem Leistungshalbleitermodul (1) und dem Anschlussverbinder (6) mindestens eine Schraubverbindung ist, wobei das Gehäuse (3) des Leistungshalbleitermoduls (1) eine als Dom ausgestaltete Ausnehmung (32, 62) aufweisen und eine Schraube durch die Ausnehmung (62) des Anschlussverbinders (6) hindurchreicht und diese Schraube in der Ausnehmung (32) des Gehäuses (3) fixiert.

2. Anordnung nach Anspruch 1,
wobei die Verbindungseinrichtungen (34, 64) des Leistungshalbleitermoduls (1) und des Anschlussverbinders (6) gemeinsam mindestens eine Schnapp- RastVerbindung bilden, wobei Ausnehmungen (34) im Gehäuse (3) des Leistungshalbleitermoduls (1), die Widerlager der Rastnasen (64) des Anschlussverbinders (6) bilden.

3. Anordnung nach Anspruch 1,
wobei der Anschlussverbinder (6) ausgebildet ist als ein Isolierstoffformkörper (60) mit mindestens einem eingespritzten Metallformkörper (7).

4. Anordnung nach Anspruch 1,
wobei das mindestens eine Kontaktelement (70) zur externen Anschlusskontaktierung als Stecker oder Steckhülse ausgebildet ist.

5. Anordnung nach Anspruch 5,
wobei bei einer Mehrzahl von Kontaktelementen (70) diese verwechslungssicher ausgebildet sind.

6. Anordnung nach Anspruch 1,
wobei das mindestens eine Kontaktelement (70) zur externen Anschlusskontaktierung als Lötfahnen oder Lötstifte ausgebildet ist.

## Claims

1. An assembly comprising a power semiconductor module (1) having spring contact elements and a connector (6), wherein the power semiconductor element (1) has a housing (3) and connection elements for load (4) and auxiliary terminals (5), wherein the auxiliary terminals are configured as barrel springs (50) each extending through an allocated dome and leading out partly from the housing (3), and the housing (3) has first connecting devices (32, 34) for connection to the connector (6), wherein this has second connecting devices (62, 64) for connection to the housing (3) of the power semiconductor module (1), and at least one metal shaped body (7) with at least one contact surface (72) for contacting with a spring contact element (5) of an auxiliary terminal of the power semiconductor module (1) and with at least one contact element (70) for external contacting and wherein the connecting device (32, 62) between the power semiconductor module (1) and the connector (6) is at least one screw connection, wherein the housing (3) of the power semiconductor module (1) has a recess (32, 62) configured as a dome and a screw extends through the recess (62) of the connector (6) and fixes this screw in the recess (32) of the housing (3).

2. The assembly according to claim 1, wherein the connecting devices (34, 64) of the power semiconductor module (1) and the connector (6) jointly form at least one snap lock connection, wherein recesses (34) in the housing (3) of the power semiconductor module (1) form the counterbearings of the detent lugs (64) of the connector (6).

3. The assembly according to claim 1, wherein the connector (6) is formed as an insulating-material shaped body (60) with at least one injection-moulded metal shaped body (7).

4. The assembly according to claim 1, wherein at least one contact element (70) for external contacting is formed as a plug or plug sleeve.

5. The assembly according to claim 5, wherein when a plurality of contact elements (70) are provided, these are safe from confusion.

6. The assembly according to claim 1, wherein the at least one contact element (70) for external contacting is formed as a soldering tag or soldering pin.

## Revendications

1. Dispositif avec un module semi-conducteur de puissance (1) comportant des éléments de contact à ressort et avec un connecteur (6), dans lequel le module semi-conducteur de puissance (1) comporte un boîtier (3) ainsi que des éléments de connexion pour des connexions de charge (4) et auxiliaires (5), dans lequel les connexions auxiliaires sont conçues comme des ressorts bombés (50) traversant à chaque fois un dôme associé et en partie sortant du boîtier (3) et le boîtier (3) comporte des premiers dispositifs de liaison (32, 34) pour la liaison avec le connecteur (6), ce dernier comportant des deuxièmes dispositifs de liaison (62, 64) pour la liaison avec le boîtier (3) du module semi-conducteur de puissance (1) et au moins un corps moulé en métal (7) avec au moins une surface de contact (72) pour le contact avec un élément de contact à ressort (5) d'une connexion auxiliaire du module semi-conducteur de puissance (1) et avec au moins un élément de contact (70) pour le contact de connexion externe et dans lequel le dispositif de liaison (32, 62) entre le module semi-conducteur de puissance (1) et le connecteur (6) est au moins un assemblage à vis, le boîtier (3) du module semi-conducteur de puissance (1) comportant un évidement (32, 62) conçu comme un dôme, une vis passant à travers l'évidement (62) du connecteur (6) et cette vis se fixant dans l'évidement (32) du boîtier (3).

2. Dispositif selon la revendication 1, dans lequel les dispositifs de liaison (34, 64) du module semi-conducteur de puissance (1) et du connecteur (6) forment conjointement au moins un assemblage à cran à enclenchement, des évidements (34) dans le boîtier (3) du module semi-conducteur de puissance (1) formant les butées des taquets d'arrêt (64) du connecteur (6).

3. Dispositif selon la revendication 1, dans lequel le connecteur (6) est conçu comme un corps moulé en matière isolante (60) avec au moins un corps moulé en métal (7) injecté.

4. Dispositif selon la revendication 1, dans lequel le ou les éléments de contact (70) pour le contact de connexion externe est conçu ou sont conçus comme une ou des fiches mâles ou une ou des douilles.

5. Dispositif selon la revendication 5, dans lequel, en présence de plusieurs éléments de contact (70), ceux-ci sont conçus de manière à ne pas pouvoir être confondus.

6. Dispositif selon la revendication 1, dans lequel le ou les éléments de contact (70) pour le contact de connexion externe est conçu ou sont conçus comme une ou des lames à braser ou un ou des plots de brasage.
